# EUROPÄISCHE PATENTSCHRIFT

(11) **EP 1 030 960 B1**
(45) Veröffentlichungstag und Bekanntmachung des Hinweises auf die Patenterteilung: **07.08.2002**
(21) Anmeldenummer: 98959765.3
(22) Anmeldetag: 28.10.1998
(51) Int. Cl.: F01K 13/02, F22G 5/12

(54) **VERFAHREN ZUR SCHNELLEN LEISTUNGSREGELUNG EINER DAMPFKRAFTANLAGE SOWIE DAMPFKRAFTANLAGE**
FAST POWER REGULATING PROCESS FOR A STEAM GENERATING POWER PLANT AND STEAM GENERATING POWER PLANT
PROCEDE PERMETTANT DE REGULER RAPIDEMENT LA PUISSANCE D'UNE CENTRALE THERMIQUE A VAPEUR ET CENTRALE THERMIQUE A VAPEUR

(30) Priorität: 10.11.1997 DE 19749452
(43) Veröffentlichungstag der Anmeldung: 30.08.2000
(73) Patentinhaber: SIEMENS AKTIENGESELLSCHAFT, 80333 München (DE)
(72) Erfinder: KALLINA, Günter, D-76337 Waldbronn (DE); KRAL, Rudolf, D-90518 Altdorf (DE); WITTCHOW, Eberhard, D-91054 Erlangen (DE)
(86) Internationale Anmeldenummer: DE9803153
(87) Internationale Veröffentlichungsnummer: WO9924698

(56) Entgegenhaltungen:
- EP-A- 0 282 172
- FR-A- 2 381 172
- FALGENHAUER G: "BEITRAGSMOEGLICHKEITEN DER SPEISEWASSER-, KONDENSAT- UND ANZAPFDAMPFSTROEME ZUR SCHNELLEN LEISTUNGSAENDERUNG FOSSIL BEFEUERTER KRAFTWERKSBLOECKE" VGB KRAFTWERKTECHNIK, Bd. 60, Nr. 1, Januar 1980, Seiten 18-23, XP000670759 in der Anmeldung erwähnt

## Beschreibung

Die Erfindung bezieht sich auf ein Verfahren zur Schnellen Leistungsregelung einer Dampfkraftanlage mit einem eine Dampfturbine und einen Generator aufweisenden Turbosatz. Sie bezieht sich weiter auf eine zur Durchführung des Verfahrens geeignete Dampfkraftanlage.

Eine sichere Energieversorgung in einem elektrischen Energieversorgungssystem setzt eine sorgfältige Abstimmung zwischen der Erzeugung elektrischer Energie durch eine Anzahl von Kraftwerksblöcken und der Abnahme dieser Energie durch eine Anzahl von Verbrauchern in einem elektrischen Verteilungsnetz voraus. Sind Erzeugung und Abnahme der elektrischen Energie gleich groß, so ist die Netzfrequenz, die eine wesentliche Kenngröße in einem elektrischen Netz ist, konstant. Ihr Nennwert beträgt z.B. im europäischen Verbundnetz 50Hz. Eine Frequenzabweichung, die z.B. durch den Ausfall eines Kraftwerksblocks und durch Zu- oder Abschalten eines Verbrauchers auftritt, kann als Maß für eine Erhöhung bzw. Absenkung der Erzeugerleistung betrachtet werden.

Neben einer Ausregelung von Frequenzabweichungen innerhalb eines Energieversorgungssystems besteht nun eine weitere Aufgabe darin, eine vorgegebene Übergabeleistung an Kuppelstellen zu Teilnetzen, aus denen sich das Verteilungsnetz (Verbundnetz oder Inselnetz) zusammensetzt, einzuhalten. Eine Forderung besteht daher darin, daß eine schnelle Leistungserhöhung eines Kraftwerksblocks innerhalb von Sekunden verfügbar ist. Dabei kann beispielsweise gefordert sein, daß eine plötzliche Lasterhöhung von etwa 3 bis 5%, bezogen auf Vollast, innerhalb von 30 Sekunden möglich sein soll.

Möglichkeiten zur Schnellen Leistungsregelung und Frequenzstützung sind in der Druckschrift "VGB Kraftwerkstechnik", Heft 1, Januar 1980, Seiten 18 bis 23, beschrieben. Während für eine schnelle Leistungsänderung im Bereich von Sekunden (Sekundenreserve) mehrere gleichzeitig oder alternativ durchführbare Eingriffsmöglichkeiten bestehen, ist für eine bleibende Veränderung der Leistung eines Kraftwerksblocks eine Änderung der Brennstoffzufuhr erforderlich. In einer fossil befeuerten Dampfkraftanlage werden daher üblicherweise zur Überbrückung von Verzugszeiten innerhalb der ersten Sekunden zuvor in gedrosselter Stellung gehaltene Stellventile der Dampfturbine geöffnet und dadurch verfügbare Dampfspeicher praktisch ohne Verzögerung aktiviert und entladen. Eine derartige Betriebsweise der Dampfkraftanlage in gedrosseltem Zustand führt jedoch zu einem hohen Eigenwärmeverbrauch und ist somit nur bedingt wirtschaftlich.

Neben einer Leistungserhöhung durch die Aufhebung der Androsslung von Stellventilen der Dampfturbine können auch im Wasser-Dampf-Kreislauf der Dampfturbine vorgesehene Vorwärmer, die mittels Anzapfdampf aus der Dampfturbine beheizt werden, abgeschaltet werden. Ein gleichzeitig durch die Niederdruckvorwärmer geführter Kondensatstrom kann innerhalb weniger Sekunden gestoppt und wieder erhöht werden. Diese Maßnahme zur Schnellen Leistungsregelung in fossil befeuerten Kraftwerksblöcken durch Abschaltung der Vorwärmer mit Kondensatstop ist z.B. auch in der Deutschen Patentschrift DE-PS 33 04 292 beschrieben.

Zur Regelung und/oder Steuerung der schnellen Sekundenreserve, d.h. einer geregelten Beanspruchung von Dampfströmen zu Regenerativvorwärmern und/oder Heizkondensatoren sowie des Prozeßdampfes und des Kondensats im Wasser-Dampf-Kreislauf der Dampfturbine eines Kraftwerksblocks, wird üblicherweise eine Regeleinrichtung eingesetzt. Diese bewirkt für eine Schnelle Leistungsregelung, d.h. zur Aktivierung der Sekundenreserve, eine Drosselung der Dampfzufuhr zu Vorwärmern, eine Drosselung des Prozeßdampfes und/oder eine Drosselung des Kondensats. Dabei werden Stellungs-Sollwerte für Regelventile in Turbinenanzapfungen und für Stellorgane zur Kondensateinstellung derart gebildet, daß eine geforderte Generatormehrleistung erreicht wird. Nachteilig dabei ist jedoch, daß die Ausgestaltung einer dazu geeigneten Dampfturbine vergleichsweise aufwendig ist. Der genannte Regelmechanismus ist darüber hinaus komplex und somit störanfällig, so daß ein derartiges System zur Schnellen Leistungsregelung nur bedingt zuverlässig ist.

Der Erfindung liegt daher die Aufgabe zugrunde, ein Verfahren zur Leistungsregelung einer Dampfkraftanlage der obengenannten Art anzugeben, bei dem mit besonders geringem Aufwand eine zuverlässige Schnelle Leistungsregelung gewährleistet ist. Zudem soll eine zur Durchführung des Verfahrens besonders geeignete Dampfkraftanlage angegeben werden.

Bezüglich des Verfahrens wird diese Aufgabe erfindungsgemäß dadurch gelöst, daß eine Einstellung einer Generator-Mehrleistung von etwa 3 bis 5% bezogen auf Vollast innerhalb einer Reaktrionszeit von bis zu etwa 30 Sekunden durch eine Erhöhung der Einspritzrate des Wassers vorgenommen wird.

Die Erfindung geht dabei von der Überlegung aus, daß für eine zuverlässige Schnelle Leistungsregelung bei besonders geringem Aufwand im Hinblick auf die verwendeten Komponenten auf die aufwendige Aktivierung von Dampfspeichern im Wasser-Dampf-Kreislauf der Dampfturbine verzichtet werden soll. Unter Verzicht auf die Aktivierung von Dampfspeichern ist eine vergleichsweise schnelle Erhöhung der Leistungsabgabe der Dampfturbine erreichbar, indem der der Dampfturbine zuzuführende Dampfmassenstrom kurzzeitig erhöht wird. Eine derartige Erhöhung erfolgt durch zusätzliche Einspritzung von Wasser in oder vor die Überhitzerheizfläche.

Die zusätzliche Wassereinspritzung in den Bereich der Überhitzerheizfläche bewirkt dabei die Erzeugung eines zusätzlichen Dampfstroms, der bereits nach kurzer Zeit eine Erhöhung der von der Dampfturbine abgegebenen Leistung bewirkt. Durch die Erhöhung der Einspritzrate des Wassers wird die Dampftemperatur in der Überhitzerheizfläche zunächst abgesenkt. Die Absenkung der Dampftemperatur führt zu einer Erhöhung der für die Höhe der Wärmeübertragung entscheidenden Temperaturdifferenz zwischen Überhitzerheizfläche und Dampf. Auf diese Weise kann Speicherwärme aus der Überhitzerheizfläche und zusätzlich mehr Wärme aus dem Rauchgas entzogen werden, so daß die im Dampferzeuger auf die Überhitzerheizfläche übertragene Wärme vorübergehend ansteigt.

Zweckmäßigerweise wird zwecks Einstellung der Generator-Mehrleistung die Einspritzrate des Wassers in einen Hochdrucküberhitzer und/oder einen Zwischenüberhitzer erhöht.

Um einen unerwünschten Rückgang der von der Dampfturbine abgegebenen Leistung zu vermeiden, wird vorteilhafterweise spätestens nach einer Wartezeit von etwa einer Minute, gerechnet von der Erhöhung der Einspritzrate des Wassers an, der Sollwert für die Temperatur des aus der Überhitzerheizfläche abströmenden Dampfes um einen vorgebbaren Betrag abgesenkt. Wie sich nämlich herausgestellt hat, fällt die Dampftemperatur in der Überhitzerheizfläche aufgrund der erhöhten Einspritzrate des Wassers nach etwa 60 s ab, was bei einer temperaturgeführten Regelung zu einer Reduzierung der Einspritzrate des Wassers und somit zu einem Rückgang der von der Dampfturbine abgegebenen Leistung führen könnte. Bei einer rechtzeitigen Absenkung des Sollwerts für die Temperatur des aus der Überhitzerheizfläche abströmenden Dampfes ist dies sicher vermieden.

Vorteilhafterweise wird parallel zur Erhöhung der Einspritzrate des Wassers der Brennstoffzufluß zu einer dem Dampferzeuger der Dampfkraftanlage zugeordneten fossil beheizten Brennkammer möglichst schnell, also gleichzeitig oder unmittelbar nach der Erhöhung der Einspritzrate des Wassers, um einen an die angeforderte Generator-Mehrleistung angepaßten Wert erhöht. Die Erhöhung des Brennstoffzuflusses kann beispielsweise bei einem kohlegefeuerten Dampferzeuger nach einer Zeit von etwa 2 bis 4 Minuten in Form des Anstiegs der von der Dampfturbine abgegebenen elektrischen Leistung wirksam werden. In dem Maße, in dem die von der Dampfturbine abgegebene elektrische Leistung aufgrund der Erhöhung des Brennstoffzuflusses ansteigt, kann die Einspritzrate des Wassers wieder auf ihren Ursprungswert reduziert und die für den Dauerbetrieb vorgesehene Dampftemperaturregelung wieder aktiviert werden.

Bezüglich der Dampfkraftanlage mit einem eine Dampfturbine und einen Generator aufweisenden Turbosatz und mit einem Dampferzeuger, dessen Heizflächen in den Wasser-Dampf-Kreislauf der Dampfturbine geschaltet sind, wobei eine Überhitzerheizfläche des Dampferzeugers mit einem Wasserinjektor versehen ist, der zur Einstellung einer Einspritzrate von Wasser in die Überhitzerheizfläche mit einem Reglerbaustein verbunden ist, wird die genannte Aufgabe erfindungsgemäß dadurch gelöst, daß der Reglerbaustein in Abhängigkeit von einer innerhalb einer Reaktionszeit von bis zu etwa 30 Sekunden angeforderten Generator-Mehrleistung von etwa 3 bis 5%, bezogen auf Vollast, ein Stellsignal für den Wasserinjektor zur Erhöhung der Einspritzrate vorgibt.

Der Reglerbaustein ist somit derart ausgelegt, daß eine kurzfristig angeforderte Generator-Mehrleistung mittels einer Erhöhung der Einspritzrate des Wassers in die Überhitzerheizfläche vorgenommen wird. Die am Wasserinjektor angeordneten Einspritzventile, auf die der Reglerbaustein wirkt, sind dazu zweckmäßigerweise mit schnell arbeitenden Antrieben versehen. Der Reglerbaustein ist zudem derart ausgebildet, daß der Öffnungs- und der Schließimpuls für die Antriebe dieser Einspritzventile von der Leistungsregelung der Dampfkraftanlage und nicht von der Temperaturregelung der Dampfkraftanlage gegeben wird.

Vorteilhafterweise ist der Reglerbaustein ausgangsseitig über eine Signalleitung mit einem zur Einstellung des Speisewasserzuflusses in den Dampferzeuger vorgesehenen Stellventil bzw. mit einem zur Einstellung des Brennstoffzuflusses in eine dem Dampferzeuger zugeordnete Brennkammer vorgesehenen Stellventil verbunden. Über den Reglerbaustein ist somit einerseits kurzfristig eine Leistungsreserve durch Erhöhung der Einspritzrate des Wassers und andererseits mittel- oder langfristig eine Erhöhung der Dauerleistungsabgabe durch Variation des Brennstoffzuflusses zur Brennkammer aktivierbar.

Die mit der Erfindung erzielten Vorteile bestehen insbesondere darin, daß die Einstellung einer Generator-Mehrleistung mittels einer Erhöhung der Einspritzrate des Wassers mit besonders einfachen Mitteln und ohne zusätzliche Anforderungen an die verwendeten Komponenten ermöglicht ist. Insbesondere sind keine aufwendigen Maßnahmen zur Anpassung der Dampfturbine an die Erfordernisse der Schnellen Leistungsregelung erforderlich. Das Konzept zur Schnellen Leistungsregelung eignet sich somit besonders auch für Dampfturbinen normaler Bauart, die im gesamten Lastbereich mit einem besonders geringem Wärmeverbrauch betrieben werden können. Die Dampfturbine wird bei einer derartigen Schnellen Leistungsregelung in nur geringem Maße beansprucht, so daß auch oftmaliges Wiederholen einer derartigen Schnellen Leistungsregelung zu keinen Schäden an der Dampfturbine führt.

Ein Ausführungsbeispiel der Erfindung wird anhand einer Zeichnung näher erläutert. Darin zeigt die Figur schematisch eine Dampfkraftanlage.

Die Dampfkraftanlage 1 gemäß der Figur umfaßt eine Dampfturbine 2, die über eine Turbinenwelle 4 mit einem Generator 6 verbunden ist. Im Ausführungsbeispiel umfaßt die Dampfturbine 2 einen Hochdruckteil 2a und einen Niederdruckteil 2b. Die Dampfturbine 2 ist somit zweistufig ausgeführt. Alternativ kann die Dampfturbine 2 aber auch lediglich eine oder mehrere, insbesondere drei, Druckstufen umfassen.

Die Dampfturbine 2 ist ausgangsseitig über eine Dampfleitung 10 an einen Kondensator 12 angeschlossen. Der Kondensator 12 ist über eine Leitung 14, in die eine Kondensatpumpe 16 und ein dampfbeheizter Vorwärmer 18 geschaltet sind, mit einem Speisewasserbehälter 20 verbunden. Der Speisewasserbehälter 20 ist ausgangsseitig über eine Zuführungsleitung 22, in die eine Speisewasserpumpe 24 sowie ein dampfbeheizter Vorwärmer 26 geschaltet sind, mit einer in einem Dampferzeuger 28 angeordneten Heizflächenanordnung 30 verbunden.

Die Heizflächenanordnung 30 umfaßt eine Verdampferheizfläche 32. Die Verdampferheizfläche 32 kann dabei als Durchlaufverdampferheizfläche oder auch als Naturumlaufverdampferheizfläche ausgebildet sein. Dazu kann die Verdampferheizfläche in bekannter Weise an eine im Ausführungsbeispiel nicht dargestellte Wasser-Dampf-Trommel zur Bildung eines Umlaufs angeschlossen sein.

Die Verdampferheizfläche 32 ist mit einem ebenfalls im Dampferzeuger 28 angeordneten Hochdrucküberhitzer 34 verbunden, der ausgangsseitig an den Dampfeinlaß 36 des Hochdruckteils 2a der Dampfturbine 2 angeschlossen ist. Der Dampfauslaß 38 des Hochdruckteils 2a der Dampfturbine 2 ist über einen Zwischenüberhitzer 40 an den Dampfeinlaß 42 des Niederdruckteils 2b der Dampfturbine 2 angeschlossen. Dessen Dampfauslaß 44 ist über die Dampfleitung 10 mit dem Kondensator 12 verbunden, so daß ein geschlossener Wasser-Dampf-Kreislauf 46 entsteht.

Der in der Figur dargestellte Wasser-Dampf-Kreislauf 46 ist somit aus lediglich zwei Druckstufen aufgebaut. Er kann aber auch aus lediglich einer oder aus mehreren, insbesondere drei Druckstufen aufgebaut sein, wobei im Dampferzeuger 28 in bekannter Weise weitere Heizflächen angeordnet sind.

Sowohl der Hochdruckteil 2a als auch der Niederdruckteil 2b der Dampfturbine 2 sind über jeweils eine mit einem Ventil 48 bzw. 50 absperrbare Umführungsleitung 52 bzw. 54 umführbar. Die dem Niederdruckteil 2b der Dampfturbine 2 zugeordnete Umführungsleitung 54 mündet dabei ausgangsseitig unmittelbar in den Kondensator 12.

Dem Dampferzeuger 28 ist eine fossil befeuerte Brennkammer 56 zugeordnet. Die Brennkammer 56 ist über eine mit einem Ventil 58 absperrbare Brennstoffzuleitung 60 mit Brennstoff und über eine mit einem Ventil 62 absperrbare Leitung 62 mit Verbrennungsluft beaufschlagbar.

Dem Hochdrucküberhitzer 34 ist ein Wasserinjektor 70 zugeordnet, der über eine Zuleitung 72 mit Wasser W beaufschlagbar ist. Analog ist dem Zwischenüberhitzer 40 ein Wasserinjektor 74 zugeordnet, der über eine Zuführungsleitung 76 ebenfalls mit Wasser W beaufschlagbar ist. Zur Einstellung der Einspritzrate des Wassers W in den Hochdrucküberhitzer 34 und in den Zwischenüberhitzer 40 sind der Wasserinjektor 70 und der Wasserinjektor 74 über jeweils eine Signalleitung 78, 80 mit einem Reglerbaustein 82 verbunden. Beim Dauerbetrieb der Dampfkraftanlage 1 wirkt der Reglerbaustein 82 derart auf den Wasserinjektor 70 und den Wasserinjektor 74, daß die Temperatur des aus dem Hochdrucküberhitzer 34 bzw. aus dem Zwischenüberhitzer 40 abströmenden Dampfes D in einem vorgebbaren Toleranzband konstant ist. Dazu ist der Reglerbaustein 82 in nicht näher dargestellter Weise mit geeignet angeordneten Temperatursensoren verbunden.

Der Reglerbaustein 82 ist derart ausgelegt, daß zu einer Schnellen Leistungsregelung eine Generator-Mehrleistung mittels einer Erhöhung der Einspritzrate des Wassers W in den Hochdrucküberhitzer 34 und/oder in den Zwischenüberhitzer 40 einstellbar ist. Dazu wird im Fall einer angeforderten Generator-Mehrleistung die temperaturgeführte Regelung des Reglerbausteins 82 deaktiviert und durch ein leistungsbezogenes Reglerprinzip ersetzt. Dabei erhöht der Reglerbaustein 82 mittels an den Wasserinjektor 70 und den Wasserinjektor 74 gegebener Signale die Einspritzrate des Wassers W in den Hochdrucküberhitzer 34 bzw. in den Zwischenüberhitzer 40 derart, daß aufgrund der erhöhten Dampfmassenströme eine Erhöhung der Leistungsabgabe der Dampfturbine 2 einsetzt.

Der Reglerbaustein 82 ist zudem ausgangsseitig über eine Signalleitung 84 mit einem in die Zuführungsleitung 22 geschalteten Stellventil 86 verbunden. Somit ist die Zuflußrate an Speisewasser zum Dampferzeuger 28 über den Reglerbaustein 82 einstellbar.

Weiterhin ist der Reglerbaustein 82 über eine Signalleitung 90 mit dem Ventil 62 und über eine Signalleitung 92 mit dem Stellventil 58 verbunden. Somit ist über den Reglerbaustein 82 die Luftzufuhr und auch die Brennstoffzufuhr zur Brennkammer 56 einstellbar. Der Reglerbaustein 82 ist dabei derart ausgelegt, daß der Brennstoffzufluß zur Brennkammer 56 gleichzeitig mit oder unmittelbar nach der Erhöhung der Einspritzrate des Wassers W um einen an die angeordnete Generator-Mehrleistung angepaßten Wert erhöht wird.

Bei der Dampfkraftanlage 1 ist eine Schnelle Leistungsregelung mit besonderes einfachen Mitteln gewährleistet. Eine Generator-Mehrleistung ist dabei mittels einer Erhöhung der Einspritzrate des Wassers W in den Hochdrucküberhitzer 34 und/oder in den Zwischenüberhitzer 40 möglich.

## Patentansprüche

1. Verfahren zur Leistungsregelung einer Dampfkraftanlage (1) mit einem eine Dampfturbine (2) und einen Generator (6) aufweisenden Turbosatz, bei deren Betrieb eine Einspritzung von Wasser (W) in oder vor eine Überhitzerheizfläche erfolgt, **dadurch gekennzeichnet, daß** eine Einstellung einer Generator-Mehrleistung von etwa 3 bis 5%, bezogen auf Vollast, innerhalb einer Reaktionszeit von bis zu etwa 30 Sekunden durch eine Erhöhung der Einspritzrate des Wassers (W) vorgenommen wird.

2. Verfahren nach Anspruch 1, bei dem zwecks Einstellung der Generator-Mehrleistung die Einspritzrate des Wassers (W) in oder vor einen Hochdrucküberhitzer (34) erhöht wird.

3. Verfahren nach Anspruch 1 oder 2, bei dem zwecks Einstellung der Generator-Mehrleistung die Einspritzrate des Wassers in oder vor einen Zwischenüberhitzer (40) erhöht wird.

4. Verfahren nach einem der Ansprüche 1 bis 3, bei dem spätestens nach einer Wartezeit von etwa einer Minute, gerechnet von der Erhöhung der Einspritzrate des Wassers (W) an, der Sollwert für die Temperatur des aus der Überhitzerheizfläche abströmenden Dampfes (D) um einen vorgebbaren Betrag abgesenkt wird.

5. Verfahren nach einem der Ansprüche 1 bis 4, bei dem der Brennstoffzufluß zu einer dem Dampferzeuger der Dampfkraftanlage (1) zugeordneten fossil beheizten Brennkammer (56) gleichzeitig mit oder unmittelbar nach der Erhöhung der Einspritzrate des Wassers (W) um einen an die angeforderte Generator-Mehrleistung angepaßten Wert erhöht wird.

6. Dampfkraftanlage (1) mit einem eine Dampfturbine (2) und einen Generator (6) aufweisenden Turbosatz und mit einem Dampferzeuger, dessen Heizflächen in den Wasser-Dampf-Kreislauf (46) der Dampfturbine (2) geschaltet sind, wobei eine Überhitzerheizfläche des Dampferzeugers mit einem Wasserinjektor (70, 72) versehen ist, der zur Einstellung einer Einspritzrate von Wasser (W) in die Überhitzerheizfläche mit einem Reglerbaustein (82) verbunden ist,
**dadurch gekennzeichnet, daß** der Reglerbaustein (82) in Abhängigkeit von einer innerhalb einer Reaktionszeit von bis zu etwa 30 Sekunden angeforderten Generator-Mehrleistung von etwa 3 bis 5%, bezogen auf Vollast, ein Stellsignal für den Wasserinjektor (70, 72) zur Erhöhung der Einspritzrate vorgibt.

7. Dampfkraftanlage (1) nach Anspruch 6, bei der der Reglerbaustein (82) ausgangsseitig über eine Signalleitung (84) mit einem zur Einstellung des Speisewasserzuflusses in den Dampferzeuger vorgesehenen Stellventil (86) verbunden ist.

8. Dampfkraftanlage (1) nach Anspruch 6 oder 7, bei der der Reglerbaustein (82) ausgangsseitig über eine Signalleitung (92) mit einem zur Einstellung des Brennstoffzuflusses in eine dem Dampferzeuger zugeordnete Brennkammer (56) vorgesehenen Stellventil (58) verbunden ist.

## Claims

1. Method for closed-loop output control of a steam power plant (1) with a turbo-generator set having a steam turbine (2) and a generator (6), in the case of the operation of which plant water (W) is injected into or upstream of a superheater heating surface, **characterized in that**, an extra generator output of approximately 3 to 5% referred to full load is set within a reaction time of up to approximately 30 seconds by increasing the water (W) injection rate.

2. Method according to Claim 1, in which for the purpose of setting the extra generator output the water (W) injection rate is increased in or upstream of a highpressure superheater (34).

3. Method according to Claim 1 or 2, in which for the purpose of setting the extra generator output the water injection rate is increased in or upstream of a reheater (40).

4. Method according to one of Claims 1 to 3, in which at the latest after a waiting time of approximately one minute, calculated from the increase in the water (W) injection rate, the desired value for the temperature of the steam (D) flowing out from the superheater heating surface is lowered by a prescribable amount.

5. Method according to one of Claims 1 to 4, in which simultaneously with or directly after the increasing of the water (W) injection rate, the fuel supply to a combustion chamber (56) heated by fossil fuel and assigned to the steam generator of the steam power plant (1) is increased by a value matched to the required extra generator output.

6. Steam power plant (1) with a turbo-generator set having a steam turbine (2) and a generator (6), and with a steam generator whose heating surfaces are connected into the water-steam circuit (46) of the steam turbine (2), a superheater heating surface of the steam generator being provided with a water injector (70,72) which is connected to a controller module (82) for the purpose of setting a water (W) injection rate into the superheater heating surface, **characterized in that** as a function of an extra generator output of approximately 3 to 5% referred to full load being required within a reaction time of up to approximately 30 seconds, the controller module (82) prescribes an actuating signal for the water injector (70, 72) for the purpose of increasing the injection rate.

7. Steam power plant (1) according to Claim 6, in which the controller module (82) is connected on the output side via a signal line (84) to a control valve (86) provided for setting the feedwater supply into the steam generator.

8. Steam power plant (1) according to Claim 6 or 7, in which the controller module (82) is connected on the output side via a signal line (92) to a control valve (58) provided for setting the fuel supply into a combustion chamber (56) assigned to the steam generator.

## Revendications

1. Procédé de régulation de la puissance d'une centrale thermique à vapeur (1), comportant un groupe turbogénérateur disposant d'une turbine à vapeur (2) et d'une génératrice (6), lors de l'exploitation de laquelle a lieu une injection d'eau (W) dans une surface de chauffe d'un surchauffeur, ou en avant de cette surface, **caractérisé en ce qu'**on procède à l'ajustement d'une surpuissance de génératrice d'environ 3 à 5 % par rapport à la pleine charge, en un temps de réaction allant jusqu'à environ 30 secondes, par le biais d'une augmentation du débit d'injection de l'eau (W).

2. Procédé selon la revendication 1, dans lequel, pour ajuster la surpuissance de la génératrice, on augmente le taux d'injection de l'eau (W) dans un surchauffeur haute pression (34), ou en avant de ce dernier.

3. Procédé selon la revendication 1 ou 2, dans lequel, pour ajuster la surpuissance de la génératrice, on augmente le taux d'injection de l'eau dans un surchauffeur intermédiaire (40), ou en avant de ce dernier.

4. Procédé selon l'une des revendications 1 à 3, dans lequel, au plus tard après un temps d'attente d'environ 1 minute, calculé à partir de l'augmentation du débit d'injection de l'eau (W), on diminue d'une quantité pouvant être prédéfinie la valeur prescrite de la température de la vapeur (D) qui part de la surface de chauffe du surchauffeur.

5. Procédé selon l'une des revendications 1 à 4, dans lequel le débit d'amenée du combustible à une chambre de combustion (56), chauffée par un combustible fossile et affectée au générateur de vapeur de la centrale thermique à vapeur (1), est, en même temps que l'augmentation du débit d'injection de l'eau (W) ou immédiatement après, augmenté d'une valeur adaptée à la surpuissance exigée de la génératrice.

6. Centrale thermique à vapeur (1), comportant un groupe turbogénérateur disposant d'une turbine à vapeur (2) et d'une génératrice (6), ainsi qu'un générateur de vapeur, dont les surfaces de chauffe sont installées dans le circuit eau-vapeur (46) de la turbine à vapeur (2), une surface de chauffe du surchauffeur du générateur de vapeur étant pourvue d'un injecteur d'eau (70, 72), qui pour assurer l'ajustement d'un débit d'injection de l'eau (W) dans la surface de chauffe du surchauffeur est relié à un composant régulateur (82), **caractérisée en ce que** le composant régulateur (82) prédéfinit, en fonction d'une surpuissance de génératrice, exigée dans un temps de réaction allant jusqu'à environ 30 secondes, d'environ 3 à 5 % par rapport à la pleine charge, un signal de réglage pour l'injecteur d'eau (70, 72) dans le but d'augmenter le débit d'injection.

7. Centrale thermique à vapeur (1) selon la revendication 6, dans laquelle le composant régulateur (82) est, côté sortie, et par l'intermédiaire d'une ligne de signalisation (84), relié à une vanne de réglage (86), prévue pour ajuster le débit d'amenée de l'eau d'alimentation dans le générateur de vapeur.

8. Centrale thermique à vapeur (1) selon la revendication 6 ou 7, dans laquelle le composant régulateur (82) est, côté sortie, relié par l'intermédiaire d'une ligne de signalisation (92) à une vanne de réglage (58), prévue pour ajuster le débit d'amenée du combustible dans une chambre de combustion (56) affectée au générateur de vapeur.
